# EUROPÄISCHE PATENTSCHRIFT

(11) **EP 0 141 799 B1**
(45) Veröffentlichungstag und Bekanntmachung des Hinweises auf die Patenterteilung: **04.03.1987**
(21) Anmeldenummer: 84890128.6
(22) Anmeldetag: 10.07.1984
(51) Int. Cl.: E21C 35/08

(54) **Einrichtung zur Korrektur der Steuerung oder Anzeige der Position eines Schrämwerkzeuges einer Schrämmaschine**
Device for correcting the control or the indication of the position of the drum of a coal cutting machine
Dispositif pour corriger la commande ou l'indication de la position de l'outil d'une haveuse

(30) Priorität: 15.07.1983 AT 2606/83
(43) Veröffentlichungstag der Anmeldung: 15.05.1985
(73) Patentinhaber: VOEST-ALPINE Aktiengesellschaft, A-1011 Wien (AT)
(72) Erfinder: Dröscher, Bernhard, Dipl.-Ing., A-8740 Zeltweg (AT); Zitz, Alfred, A-8740 Zeltweg (AT)
(74) Vertreter: Haffner, Thomas M., Dr.

## Beschreibung

Die Erfindung bezieht sich auf eine Einrichtung zur Korrektur der Steuerung oder Anzeige der Position eines Schrämwerkzeuges einer Schrämmaschine, welche Schrämmaschine eine Ladeeinrichtung aufweist, mittels welcher das Vorderende der Maschine, insbesondere die Raupen des Fahrwerkes im vorderen Bereich, von der Sohle abhebbar ist (sind). Bei derartigen Teilschnittschrämmaschinen ist das Schrämwerkzeug an einem allseitig schwenkbaren Schrämarm drehbar gelagert und es ist bereits bekannt, die Position des Schrämwerkzeuges relativ zum Rahmen der Schrämmaschine auf einer Anzeigevorrichtung darzustellen, welche das zu schrämende Sollprofil beispielsweise in Form einer Schablone aufweist. Zur korrekten Einhaltung des Sollprofiles wurde bereits vorgeschlagen, die Position der Schrämmaschine relativ zu einem Streckenleitstrahl zu erfassen und Fehlstellungen der Maschine, welche sich aus dieser Erfassung der Position relativ zu einem Leitstrahl ergeben, zur Korrektur der Anzeige bzw. der Steuerung der Bewegung des Schrämwerkzeuges zu berücksichtigen. In einfacheren Fällen wird jedoch die Maschine unabhängig von ihrer Stellung relativ zu einem Leitstrahl eingesetzt und bei einer solchen Vorgangsweise kann ausgehend von einer einmal gewählten Position der Schrämmaschine ein bestimmtes Sollprofil unter Berücksichtigung der Schwenkwinkel des Schrämarmes eingehalten werden.

Aus der AT-B-339 235 ist eine Schrämmaschine der eingangs genannten Art bekannt, bei welchen zur Erhöhung der Stabilität beim Schrämen die Ladeeinrichtung unter die Ebene der Laufflächen der Maschine abgesenkt werden kann, wodurch das Vorderende der Maschine angehoben wird. Bei derartigen Einrichtungen würde die Anzeigevorrichtung immer dann eine falsche Steuerung der Schrämwerkzeuge zur Folge haben, wenn die Änderung der Position der Schrämmaschine, insbesondere die Anhebung der Schrämmaschine im Bereich ihres Vorderendes nicht zusätzlich berücksichtigt wird.

Die Erfindung zielt nun darauf ab, eine einfache Einrichtung der eingangs genannten Art zu schaffen, mit welcher Fehlstellungen kompensiert werden, welche sich durch Anheben des Maschinenvorderteiles durch eine Ladevorrichtung ergeben und die Einhaltung des vorgegebenen Sollprofiles beim Schrämen sichergestellt werden kann. Zur Lösung dieser Aufgabe besteht die Erfindung im wesentlichen darin, daß ein Winkelstellungsgeber für die Position der Ladeeinrichtung oder eines mit diesem verbundenen Teiles relativ zum Rahmen der Schrämmaschine vorgesehen ist, dessen Signale zur Korrektur der Anzeige der Höhenposition des Schrämwerkzeuges oder der Steuerung derselben unter Berücksichtigung der Maschinengeometrie einer Auswerteschaltung, insbesondere einem Rechner, zugeführt sind. Dadurch, daß ein Winkelstellungsgeber für die Position der Ladeeinrichtung relativ zum Rahmen der Schrämmaschine vorgesehen ist, läßt sich das Ausmaß der Verstellung des Rahmens der Schrämmaschine unter Berücksichtigung der Geometrie der Anlenkung der Laderampe am Rahmen und des Schrämarmes an der Maschine bestimmen und es läßt sich die Anzeigevorrichtung bzw. die Steuerung der Position des Schrämwerkzeuges entsprechend korrigieren.

In besonders einfacher Weise ist die Ausbildung erfindungsgemäß so getroffen, daß der Winkelstellungsgeber von einem mit dem Stellzylinder der Ladeeinrichtung oder dem Rahmen bzw. der Ladeeinrichtung an der Schwenkachse derselben relativ zum Rahmen verbundenen Winkelmeßgerät, insbesondere einem Winkelkodierer oder Inklinometer, gebildet ist.

Insbesondere bei Verwendung elektrischer oder elektronischer Anzeigevorrichtungen bzw. Steuerungen enthält vorzugsweise die Auswerteschaltung einen Speicher, in welchem die vom Schwenkwinkel der Ladeeinrichtung relativ zum Rahmen anhängige Kennlinie des Korrekturwinkels für den Höhenwinkel des Schrämwerkzeuges entsprechend der Maschinengeometrie gespeichert ist. Die Berücksichtigung der Maschinengeometrie ist hiebei insbesondere deshalb erforderlich, weil die Anlenkachse der Laderampe in der Regel von der Anlenkachse der Schrämarmes verschieden ist und daher ein bestimmter Schrägstellungswinkel der Laderampe relativ zum Rahmen einen von diesem Winkel verschiedenen Abweichungswinkel in der Position des Schrämarmes zur Folge hat, wenn der Rahmen der Schrämmaschine angehoben wird. Die Auswerteschaltung enthält hiebei vorzugsweise wenigstens einen Komparator, welcher ab Einstellung eines vorgegebenen Winkels zwischen Rahmen und Ladeeinrichtung das Signal des Winkelstellungsgebers bzw. das entsprechende Korrektursignal für den Höhenwinkel des Schrämwerkzeuges an die Steuerung des Schrämarmes oder die Anzeigevorrichtung weiterleitet.

Die Erfindung wird nachfolgend an Hand eines in der Zeichnung dargestellten Ausführungsbeispieles näher erläutert.

In dieser zeigen Fig. 1 eine schematische Seitenansicht einer Schrämmaschine mit einer unter die Lauffläche der Raupen des Fahrwerkes absenkbaren Ladeeinrichtung, Fig. die Maschine nach Fig. 1 nach Anhebung der Vorderendes des Raupenfahrwerkes und Fig. die in diesem Fall erforderliche Korrektur der Position des Schrämarmes schematisch in der Seitenansicht.

In Fig. 1 ist der Rahmen einer Schrämmaschine mit 1 bezeichnet. Die Schrämmaschine weist Raupen 2 auf, mittels welcher sie im Streckenquerschnitt verfahrbar ist. An einem Turm ist um eine im wesentlichen vertikale Achse 3 ein Schwenkwerk drehbar gelagert, an welchem um eine im wesentlichen horizontale Achse 4 schwenkbar ein Schrämarm 5 angelenkt ist. Der Schrämarm 5 trägt Schrämköpfe 6, mit welchen das abzubauende Gestein geschrämt werden kann. Am Rahmen 1 der Schrämmaschine ist eine Ladeeinrichtung 7 um eine im wesentlichen horizontale Achse 8 schwenkbar, wobei für die die Verschwenkung der Laderampe 7 ein Stellzylinder 9 bei 10 am Rahmen 1 schwenkbar angelenkt ist. Bei der Darstellung nach Fig. befindet sich die Schrämmaschine in einer Position, bei welcher die Laderampe nicht unter die Lauffläche 11 der Raupen 2 abgesenkt ist. Bei der dargestellten Position des Schrämkopfes 6 in Anlage an der Sohle der Strecke ist der Schrämarm 5 um einen Winkel aₒ relativ zum Schwenkwerk verschwenkt. Die die Anlenkachse 8 mit der Spitze 12 der Laderampe 7 verbindende Gerade schließt mit der Lauffläche 11 der Raupen einen Winkel yₒ ein. Der Stellzylinder 9 der Ladeeinrichtung 7 schließt mit einer Horizontalebene 13 einen Winkel vₒ ein. In der Darstellung nach Fig. 2 wird nun der Stellzylinder 9 mit Druckmittel beaufschlagt, wodurch die Laderampe 7 unterhalb der Lauffläche 11 des Raupenfahrwerkes gelangt. Das Vorderende der Maschine und damit die Lauffläche 11 wird hiebei bezüglich des Drehpunktes 14 im hinteren Bereich des Raupenfahrwerkes um einen Winkel e verschwenkt, wobei der Winkel zum Stellzylinder und der Horizontalebene 13 nunmehr den Wert v annimmt. Ohne Korrektur des Winkels α_{µ} für die Schwenklage des Schrämarmes 5 würde sich in diesem Fall eine Anhebung des Schrämkopfes um einen Betrag a ergeben, wodurch eine Fehlstellung relativ zum Sollprofil eintritt. Der ursprünglich an der Sohle anliegende Punkt 15 des Schrämkopfes 6 wird somit um dieses Maß a angehoben, wobei dieses Maß der Anhebung a proportional mit sin e ist. Die Verbindung zwischen Anlenkachse 8 und der Spitze 12 der Ladeeinrichtung 7 schließt nunmehr mit der Lauffläche 11 einen Winkel γ = γₒ + Δγ ein.

In diesem Falle gelten folgende Beziehungen.

Aus diesen Beziehungen, in welchen 14, 15 den Abstand zwischen den Punkten 14 und 15 bedeutet, ist klar ersichtlich, daß eine Reihe von maschinen-spezifischen Proportionalitätsfaktoren namentlich k₁ und k₂ berücksichtigt werden müssen, um die korrekte Position des Schrämkopfes, d. h. die Absenkung des Kopfes 6 an die Sohle, um den Abstand a sicherzustellen. Der erforderliche Korrekturwinkel Δα ist aus Fig. 3 ersichtlich, in welcher die Fehlposition des Schrämkopfes 6 strichliert eingezeichnet und die korrekte Position relativ zum aufzufahrenden Sollprofil in ausgezogenen Linien dargestellt ist.

Der für die Ermittlung der Fehlstellung erforderliche Winkelstellungsgeber kann entweder an der schwenkachse 8 oder der Schwenkachse 10 angreifen und ist in Fig. 3 schematisch mit 16 und 17 angedeutet. Der Winkelstellungsgeber 16 kann hiebei den Winkel -y relativ zum Rahmen 1 der Maschine messen, wohingegen der Winkelstellungsgeber 17 den Winkel υ relativ zur Horizontalebene 13 messen kann.

## Patentansprüche

1. Einrichtung zur Korrektur der Steuerung oder Anzeige der Position eines Schrämwerkzeuges (6) einer Schrämmaschine, welche Schrämmaschine eine Ladeeinrichtung (7) aufweist, mittels welcher das Vorderende der Maschine, insbesondere die Raupen (2) des Fahrwerkes im vorderen Bereich, von der Sohle abhebbar ist (sind), dadurch gekennzeichnet, daß ein Winkelstellungsgeber (16, 17) für die Position der Ladeeinrichtung (7) oder eines mit diesem verbundenen Teiles relativ zum Rahmen (1) der Schrämmaschine vorgesehen ist, dessen Signale zur Korrektur der Anzeige der Höhenposition des Schrämwerkzeuges (6) bzw. der Steuerung derselben unter Berücksichtigung der Maschinengeometrie einer Auswerteschaltung, insbesondere einem Rechner, zugeführt sind.

2. Einrichtung nach Anspruch 1, dadurch gekennzeichnet, daß der Winkelstellungsgeber (17) von einem mit dem Stellzylinder (9) der Ladeeinrichtung (7) oder dem Rahmen (1) bzw. der Ladeeinrichtung (7) an der Schwenkachse derselben relativ zum Rahmen (1) verbundenen Winkelmeßgerät (16), insbesondere einem Winkelkodierer oder Inklinometer, gebildet ist.

3. Einrichtung nach Anspruch 1 oder 2, dadurch gekennzeichnet, daß die Auswerteschaltung einen Speicher enthält, in welchem die vom Schenkwinkel der Ladeeinrichtung (7) relativ zum Rahmen (1) abhängige Kennlinie des Korrekturwinkels (Δα) für den Höhenwinkel (a) des Schrämwerkzeuges (6) entsprechend der Maschinengeometrie gespeichert ist.

4. Einrichtung nach Anspruch 1, 2 oder 3, dadurch gekennzeichnet, daß die Auswerteschaltung wenigstens einen Komparator enthält, welcher ab Einstellung eines vorgegebenen Winkels zwischen Rahmen (1) und Ladeeinrichtung (7) das Signal des Winkelstellungsgebers bzw. das entsprechende Korrektursignal für den Höhenwinkel (△α) des Schrämwerkzeuges (6) an die Steuerung des Schrämarmes (5) oder eine Anzeigevorrichtung weiterleitet.

## Claims

1. Device for correcting the control or the indication of the position of a cutting tool (6) of a cutting machine, which cutting machine has a loading means (7), by means of which the front end of the machine, in particular the crawlers (2) of the chassis in their forward area, can be lifted from the ground, characterized in that an angular position transmitter means (16, 17) for detecting the position of the loading means (7) or of a part connected therewith relative to the frame (1) of the cutting machine is provided for, the signals of said transmitter means being transmitted to an evaluating circuit means, in particular a computing device, for correcting the display of the height position of the cutting tool (6) or for controlling this height position with consideration of the machine geometry.

2. Device as claimed in claim 1, characterized in that the angular position transmitter means (17) is formed of an angle measuring device (16), in particular an angle coding means or an in- clinometer, connected with the operating cylinder (9) of the loading means or with frame (1) or with the loading means (7) at its pivotal axis for swivelling same relative to the frame.

3. Device as claimed in claim 1 or 2, characterized in that the evaluating circuit means comprises a memory in which is stored, in correspondence with the machine geometry, the characteristic line of the corrective angle (Δα) for the angle (a) of elevation of the cutting tool (6), said charasteristic line being dependent on the pivotal angle of the loading means (7) relative to the frame (1).

4. Device as claimed in claim 1, 2 or 3, characterized in that the evaluating circuit means comprises at least one comparator which transmits, after having adjusted a predetermined angle between frame (1) and loading means (7), the signal of the angular position transmitter means or the corresponding corrective signal for the angle of elevation (Aa) of the cutting tool, respectively, to the control means for the cutting arm (5) or to a display means.

## Revendications

1. Dispositif de correction de la commande ou de l'affichage de la position d'un outil de havage (6) d'une haveuse, qui comporte un dispositif de chargement (7) au moyen duquel l'extrémité avant de la machine, notamment les chenilles (2) du train de roulement de la zone avant, peut (peuvent) être soulevée(s) de la sole, caractérisé en ce qu'il comporte un capteur de position angulaire (16, 17) pour la position du dispositif de chargement (7), ou d'une partie reliée à celui-ci, par rapport au châssis (1) de la haveuse, dont les signaux sont envoyés à un circuit d'analyse, notamment à un calculateur, pour corriger l'affichage de la position en hauteur de l'outil de havage (6) ou de la commande de celui-ci en tenant compte de la géométrie de la machine.

2. Dispositif selon la revendication 1, caractérisé en ce que le capteur de position angulaire (17) est un appareil de mesure d'angle (16), notamment un codeur d'angle ou un inclinomètre, relié au vérin (9) du dispositif de chargement (7) ou au châssis (1) ou encore au dispositif de chargement (7) sur son axe de pivotement par rapport au châssis (1).

3. Dispositif selon la revendication 1 ou 2, caractérisé en ce que le circuit d'analyse comporte une mémoire dans laquelle est enregistrée la courbe de l'angle de correction (Δα) de l'angle de hauteur (a) de l'outil de havage (6) correspondant à la géométrie de la machine, en fonction de l'angle de pivotement du dispositif de chargement (7) par rapport au châssis (1).

4. Dispositif selon l'une des revendications 1 à 3, caractérisé en ce que le circuit d'analyse comporte au moins un comparateur qui, après réglage d'un angle donné entre le châssis (1) et le dispositif de chargement (7), transmet le signal du capteur de position angulaire, ou le signal de correction correspondant pour l'angle de hauteur (Δα) de l'outil de havage (6), à la commande du bras de havage (5) ou à un dispositif d'affichage.
